# EUROPÄISCHE PATENTSCHRIFT

(11) **EP 0 391 118 B1**
(45) Veröffentlichungstag und Bekanntmachung des Hinweises auf die Patenterteilung: **27.10.1993**
(21) Anmeldenummer: 90105108.6
(22) Anmeldetag: 19.03.1990
(51) Int. Cl.: B65B 19/22, B65B 41/02

(54) **Verfahren und Vorrichtung zum Herstellen von (Zigaretten-) Packungen**
Method and device for making (cigarette) packages
Procédé et dispositif pour la fabrication d'emballages pour cigarettes

(30) Priorität: 05.04.1989 DE 3910986
(43) Veröffentlichungstag der Anmeldung: 10.10.1990
(62) Teilanmeldung aus: 93102893.0
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- DE-A- 3 716 897
- FR-A- 2 409 197

## Beschreibung

Die Erfindung betrifft ein Verfahren zum Herstellen von Packungen aus Zuschnitten, insbesondere Zigaretten-Packungen, die als Materialbahn zugeführt werden und innerhalb derselben durch Teil- oder Restverbindungen zusammenhängen und die nach dem Abtrennen von der Materialbahn einem Faltorgan, insbesondere einem Faltrevolver, zugeführt, sodann gefaltet und befüllt werden. Weiterhin betrifft die Erfindung eine Vorrichtung zum Herstellen von Packungen, insbesondere Zigaretten-Packungen, gemäß dem Oberbegriff des Anspruchs 6.

In der Praxis werden (Zigaretten-)Packungen des Typs Klappschachtel (Hinge-Lid-Packung) aus Zuschnitten aus dünnen Karton-Zuschnitten hergestellt, die fabrikmäßig vorgefertigt und in Stapeln der Verpackungsmaschine zur Verfügung gestellt werden. Es ist bereits vorgeschlagen worden, Zuschnitte aus dünnem Karton als fortlaufende Materialbahn in der Verpackungsmaschine zu verarbeiten, wobei die Zuschnitte durch abtrennbare Restverbindungen zusammenhängen. Die Trennung der Zuschnitte erfolgt innerhalb der Verpackungsmaschine (DE-Patentanmeldung DE-A-3 716 897).

Die Erfindung ist vor allem auf den Einsatz der vorgenannten Materialbahnen mit Teilstanzungen zwischen benachbarten Zuschnitten ausgerichtet. Es sind aber auch Materialbahnen anderer Art einsetzbar, z. B. aus Papier.

Der Erfindung liegt die Aufgabe zugrunde, ausgehend von dem Stand der Technik nach der DE-A-3 716 837, verfahrens- und vorrichtungstechnische Maßnahmen vorzusehen, durch die eine rationelle Verarbeitung der Materialbahnen aus zusammenhängen Zuschnitten zur Herstellung von Einzel-Zuschnitten und Weiterverarbeitung derselben zu einer Packung im Zusammenhang mit einer Verpackungsmaschine möglich ist.

Zur Lösung dieser Aufgabe ist das eingangs genannte Verfahren erfindungsgemäß dadurch gekennzeichnet, daß die Zuschnitte in Richtung quer zur Ebene derselben durch Abscheren von der Materialbahn abgetrennt und in Richtung des Abtrennens dem Faltorgan zugeführt werden. Weiterhin wird eine Vorrichtung gemäß Anspruch 6 vorgeschlagen.

Während bei dem älteren Vorschlag die Zuschnitte für die weitere Verarbeitung durch Abreißen, nämlich durch Zugbewegung in der Ebene der Materialbahn, von dieser abgetrennt werden, ist erfindungsgemäß eine Scherbeanspruchung zum Trennen der Zuschnitte vorgesehen.

Zur Durchführung des Trennvorgangs ist erfindungsgemäß ein auf- und abbewegbares Trennorgan vorgesehen, welches mittels Scherkanten infolge Relativbewegung gegenüber feststehenden Gegenkanten die Abtrennung der Zuschnitte bewirkt. Die Zuschnitte werden dabei zugleich dem Faltrevolver bzw. einem vorgeschalteten Zwischenförderer zugeführt. Dieser ist als taktweise umlaufender (Zuschnitt-)Revolver ausgebildet, der die einzelnen Zuschnitte in eine Position gegenüber einer Tasche des Faltrevolvers fördert.

Vorzugsweise werden bei jedem Schertakt gleichzeitig zwei Zuschnitte von der Materialbahn und voneinander abgetrennt. Die Vorrichtung (Verpackungsmaschine) ist zu diesem Zweck auf eine zweibahnige Betriebsweise eingerichtet.

Nach einem weiteren Merkmal der Erfindung werden die Zuschnitte bzw. Teile derselben innerhalb der zusammenhängenden Materialbahn (vor-)gefaltet, vorzugsweise während des Transports der Materialbahn in einer Faltbahn. Teile der Zuschnitte sind demnach bereits gefaltet, wenn diese von der Materialbahn abgetrennt werden.

Weitere Merkmale der Erfindung beziehen sich auf die Ausbildung und Anordnung der Trennorgane für die Zuschnitte sowie auf Einrichtungen zur Förderung und Speicherung derselben.

Das erfindungsgemäße Verfahren sowie Ausführungsbeispiele der Vorrichtung werden nachfolgend anhand der Zeichnungen näher erläutert. Es zeigt:
- Fig. 1: einen Zuschnitt für die Herstellung von (Zigaretten-)Packungen in einer Ausgangsgestaltung,
- Fig. 2: den Zuschnitt gemäß Fig. 1 nach einer Teilfaltung desselben,
- Fig. 3: eine Vorrichtung (Verpackungsmaschine) zum Herstellen von (Zigaretten-)Packungen in schematischer Seitenansicht,
- Fig. 4: eine Grundrißdarstellung der Verpackungsmaschine gemäß Fig. 3,
- Fig. 5: eine Einzelheit der Vorrichtung gemäß Fig. 3 in vergrößertem Maßstab, nämlich eine Zuschnittstation, teilweise im Vertikalschnitt,
- Fig. 6: die Einzelheit gemäß Fig. 5 im Grundriß,
- Fig. 7: einen gegenüber Fig. 5 quergerichteten Vertikalschnitt im Bereich der Zuschnittstation,
- Fig. 8: eine weitere Einzelheit der Vorrichtung gemäß Fig. 3 und 4, nämlich eine Faltbahn, im Grundriß bzw. Horizontalschnitt,
- Fig. 9: einen Querschnitt durch die Faltbahn der Fig. 8 in der Schnittebene IX - IX,
- Fig. 10: einen Schnitt in der Ebene X - X der Fig. 8,
- Fig. 11: einen Schnitt in der Ebene XI - XI der Fig. 8,
- Fig. 12: eine Einzelheit, nämlich Zuschnittstation einer anderen Ausführung der Vorrichtung, in vergrößertem Maßstab, in schematischer Seitenansicht,
- Fig. 13: ein weiteres Ausführungsbeispiel einer Vorrichtung (Verpackungsmaschine) in Seitenansicht.

Die Ausführungsbeispiele der Zeichnungen beziehen sich auf die Verarbeitung von Zuschnitten 20 zur Herstellung von Klappschachteln (Hinge-Lid-Packungen) zur Aufnahme von Zigaretten. Die Zuschnitte 20 weisen insoweit eine Besonderheit auf, als ein bei derartigen Packungen üblicher Kragen 21 einstückig mit dem Zuschnitt 20 verbunden ist. Die Gestaltung des Zuschnitts 20 ist im einzelnen beschrieben in der DE-A-28 61 346. Der Kragen 21 ist danach über seitliche Stege 22 mit einer Vorderwand 23 des Zuschnitts 20 verbunden. Für die Fertigstellung der Packung ist es erforderlich, den Kragen 21 relativ zum Zuschnitt 20 in eine versetzte Stellung zu verschieben, derart, daß unter Z-förmiger Faltung der Stege 22 der Kragen 21 an der Innenseite der Vorderwand 23 anliegt. Nunmehr hat der Kragen 21 die erforderliche Relativstellung.

Eine für das Konzept der gezeigten Vorrichtungen (Verpackungsmaschinen) wichtige Besonderheit besteht darin, daß aus dünnem Karton bestehende Zuschnitte 20 vor der Verarbeitung zu einer Packung im Bereich ihrer Längsränder miteinander verbunden sind unter Bildung einer fortlaufenden Materialbahn 24. Innerhalb derselben sind demnach die Zuschnitte 20 quer zur Längserstreckung der Materialbahn 24 orientiert (siehe insbesondere Fig. 8).

Die Zuschnitte 20 sind zur Bildung der Materialbahn 24 nicht über die volle Länge der Seitenränder miteinander verbunden, sondern lediglich über Restverbindungen 25 in einem mittleren, ausgewählten Bereich der Zuschnitte 20. Außerhalb dieser Restverbindungen 25 sind die Zuschnitte 20 auch innerhalb der Materialbahn 24 durch entsprechende Stanzungen voneinander getrennt. Die Gestaltung der Zuschnitte 20 - bis auf den Kragen - und der Materialbahn entspricht derjenigen gemäß DE-A-37 16 897.5.

Die der Verpackungsmaschine als Materialbahn 24 fortlaufend zugeführten Zuschnitte 20 müssen zur Weiterverarbeitung voneinander getrennt werden, so daß einzelne Zuschnitte 20 zur Verfügung stehen. Die Abtrennung der Zuschnitte 20 von der Materialbahn 24 erfolgt durch Abscheren. Der abzutrennende Zuschnitt 20 wird durch ein entsprechendes Trennwerkzeug in einer Ebene quer zum nächstfolgenden Zuschnitt 20 der Materialbahn 24 bewegt, wodurch der Abschervorgang erfolgt.

Die Vereinzelung der Zuschnitte 20 erfolgt im Bereich einer Zuschnittstation 26. In dieser wird die Materialbahn 24 über Zuführwalzen 27 in einer horizontalen Ebene im Bereich von Trennorganen 28 gefördert.

Die Trennorgane 28 bestehen im wesentlichen aus einem Trennstempel 29 mit zwei Stempelplatten 30, 31. Jede Stempelplatte 30, 31 dient zur Abtrennung eines Zuschnitts 20a, 20b. Beim vorliegenden Ausführungsbeispiel werden demnach gleichzeitig zwei Zuschnitte 20a, 20b von der Materialbahn 24 und voneinander getrennt. Zu diesem Zweck ist dem auf- und abbewegbaren Trennstempel 29 seitlich eine feststehende, horizontale Gegenplatte 32 mit Scherkante 33 zugeordnet. Im mittleren Bereich zwischen den beiden Stempelplatten 30, 31, und damit im Bereich mittig zwischen den beiden benachbarten Zuschnitten 20a, 20b, ist ein feststehender, dünnwandiger Schersteg 34 angeordnet.

Bei Abwärtsbewegung des Trennstempels 29 wird zunächst durch die der Materialbahn 24 und damit der Gegenplatte 32 zugeordnete Stempelplatte 31 - mit seitlicher Trennkante 35 - die Trennung zwischen den beiden Zuschnitten 20a, 20b einerseits und der Materialbahn 24 andererseits bewirkt. Gleichzeitig bzw. unmittelbar danach werden durch die weitere Abwärtsbewegung die beiden Zuschnitte 20a, 20b durch den Schersteg 34 voneinander getrennt, wobei dieser zwischen den beiden Stempelplatten 30, 31 hindurchtritt.

Die Stempelplatten 30, 31 sind mit Saugbohrungen 36 versehen, die an der Unterseite münden und durch die infolge von Unterdruck die Zuschnitte 20a, 20b an der Stempelplatte 30, 31 fixiert werden.

Des weiteren sind die Stempelplatten 30, 31 in Querrichtung relativ zueinander bewegbar. Zu diesem Zweck ist jede Stempelplatte 30, 31 an einem Tragarm 37, 38 angebracht. Diese sind in einem gemeinsamen Schwenklager 39 miteinander verbunden. In der Ausgangsstellung (Fig. 3 und 5, ausgezogene Linien) haben die Stempelplatten 30, 31 einen kleinen Abstand voneinander. Durch die Stellung der Tragarme 37, 38 wird bewirkt, daß die äußeren Kanten - Trennkante 35 - der Stempelplatten 30, 31 leicht abwärts geneigt sind und dadurch eine Scherstellung einnehmen. Nach Abtrennen der Zuschnitte 20a, 20b von der Materialbahn 24 sowie voneinander werden die Stempelplatten 30, 31 leicht auseinander bewegt, so daß die beiden Zuschnitte 20a, 20b einen für die weitere Verarbeitung erforderlichen Abstand voneinander einnehmen.

Die Zuschnitte 20 sollen im zweibahnigen Betrieb weiterverarbeitet, nämlich einem Faltrevolver 40 zugeführt werden. Dieser ist um eine vertikale Achse drehbar und tellerartig ausgebildet (analog zu DE-PS 24 40 006). Der Faltrevolver 40 ist jeweils mit paarweise angeordneten, nach oben offenen Revolvertaschen 41, 42 versehen. In diese werden die Zuschnitte 20 von oben her eingedrückt unter gleichzeitiger Faltung (Aufrichtung) von Zuschnitteilen.

Zur Übergabe der voneinander und von der Materialbahn 24 getrennten Zuschnitte 20a, 20b an den Faltrevolver 40 dient als Zwischenförderer ein taktweise umlaufender, um eine horizontale Achse drehbarer Zuschnittrevolver 43. An dessen Umfang werden die beiden auf Abstand voneinander gebrachten Zuschnitte 20a, 20b angelegt und durch Saugluft über Saugbohrungen 44 gehalten. Die Zuführung der Materialbahn 24 erfolgt oberhalb des Zuschnittrevolvers 43 in horizontaler Ebene. Die von der Materialbahn 24 und voneinander abgetrennten Zuschnitte 20a, 20b werden durch die Stempelplatten 30, 31 an der Oberseite des Zuschnittrevolvers 43 dessen Umfang zugeführt und an diesen angelegt. Die Saugbohrungen 36 der Stempelplatten 30, 31 werden dabei entlüftet und die Saugbohrungen 44 des Zuschnittrevolvers 43 mit Saugluft beaufschlagt.

An dem Zuschnittrevolver 43 anliegend werden die Zuschnitte 20a, 20b durch taktweises Drehen des Zuschnittrevolvers 43 in eine Position oberhalb des Faltrevolvers 40 gefördert, derart, daß die sich nun an der Unterseite des Zuschnittrevolvers 43 befindenden Zuschnitte 20a, 20b in exakter Relativstellung auf zwei Revolvertaschen 41, 42 ausgerichtet sind. Die Zuschnitte 20a, 20b werden während einer Stillstandsphase des Zuschnittrevolvers 43 von diesem abgehoben und durch Abwärtsbewegung in die nach oben offenen Revolvertaschen 41, 42 eingeführt.

Die Übergabe der Zuschnitte 20a, 20b an den Faltrevolver 40 erfolgt durch Übergabestempel 45, 46 eines Doppelstempels 47. Dieser ist innerhalb des als Hohlkörper ausgebildeten Zuschnittrevolvers 43 gelagert und auf- und abbewegbar. Bei der Abwärtsbewegung des Doppelstempels 47 in die in Fig. 5 strichpunktiert gezeigte untere Stellung treten die Übergabestempel 45, 46 durch Ausnehmungen 48, 49 des Zuschnittervolvers 43 hindurch unter Mitnahme der diese Ausnehmungen 48, 49 überdeckenden Zuschnitte 20a, 20b.

Die Zuschnitte 20a, 20b werden durch die Übergabestempel 45, 46 in die Revolvertaschen 41, 42 eingedrückt, wobei Teile der Zuschnitte 20a, 20b in eine aufrechte Position gefaltet werden, nämlich (äußere) Seitenlappen 50 und ein Zuschnitteil, der aus Bodenwand 51, Vorderwand 23 und daran angebrachten Zuschnitteilen, einschließlich Kragen 21 besteht. Die Übergabestempel 45, 46 kehren danach in die obere Ausgangsstellung innerhalb des Zuschnittrevolvers 43 zurück.

Der Zuschnittrevolver 43 ist bei dem hier erörterten Ausführungsbeispiel polygonal ausgebildet. Es werden vier ebene Anlageflächen 52 gebildet, an denen jeweils zwei Zuschnitte 20a, 20b anliegen. Die Anlageflächen 52 befinden sich entweder in horizontaler (oberer oder unterer) oder in vertikaler Stellung.

Bei dem vorliegenden Ausführungsbeispiel ist der Zuschnittrevolver 43 als topfartiger Hohlkörper ausgebildet, der einseitig abstehend durch einen horizontalen Wellenzapfen 53 getragen und angetrieben wird. Letzterer ist an einem aufrechten Tragteil 54 des Maschinengestells angebracht.

Der Wellenzapfen 53 ist mit einer in aufrechter Ebene sich erstreckenden Revolverscheibe 55 verbunden. Von deren Rand aus erstreckt sich ein Revolvermantel 56, an dessen Außenfläche die Zuschnitte 20a, 20b anliegen. Der Revolvermantel 56 ist polygonal gestaltet und an der zur Revolverscheibe 55 gegenüberliegenden Seite offen.

Im Revolvermantel 56 sind die Ausnehmungen 48, 49 gebildet, und zwar als einseitig offene Aussparungen. Zwischen den Ausnehmungen 48, 49 werden Tragstege 57, 58 gebildet, die als Teil des Revolvermantels 56 die Ausnehmungen 48, 49 begrenzen. Die Tragstege 57 befinden sich jeweils an den "Ecken" des im Querschnitt annähernd quadratischen Zuschnittrevolvers 43. Die Tragstege 58 befinden sich im mittleren Bereich einer Anlagefläche 52. Die Tragstege 57, 58 sind mit Saugbohrungen 44 versehen. Diese werden über Saugkanäle 59 und eine feststehende Segmentscheibe 60 mit Saugkanal 61 an eine Unterdruckquelle angeschlossen. Die Segmentscheibe 60 ist konzentrisch zum Wellenzapfen 53 angebracht.

Der Revolvermantel 56 ist bei dem vorliegenden Ausführungsbeispiel in Axialrichtung so bemessen, daß lediglich die in die Revolvertaschen 41, 42 einzudrückenden Bereiche der Zuschnitte 20a, 20b am Revolvermantel 56 bzw. den Tragstegen 57, 58 anliegen. Es handelt sich dabei um eine Rückwand 62, daran angrenzende (innere) Seitenlappen 76 und Zuschnitteile zur Bildung eines Deckels 63 der Verpackung. Vor allem die seitlichen Teile der Zuschnitte 20a, 20b, nämlich die Seitenlappen 76 und Deckelseitenlappen 77 und 78 liegen am Revolvermantel 56 bzw. an den Tragstegen 57, 58 an und werden durch Saugbohrungen 44 gehalten.

Der Doppelstempel 47 tritt von der offenen Seite des Zuschnittrevolvers 43 her in das Innere desselben bzw. in den Revolvermantel 56 ein. Über einen Betätigungsarm 65 ist der Doppelstempel 47 seitlich, nämlich außerhalb des Bereichs des Zuschnittrevolvers 43, an einer auf- und abbewegbaren Betätigungsstange 66 angebracht.

Die in den Faltrevolver 40 eingeführten Zuschnitte 20a, 20b werden in nachfolgenden Stationen gefüllt und bis zur Bildung einer Verpackung (Klappschachtel) fertiggefaltet. In einer Füllstation 67 wird der Packungsinhalt, nämlich eine in einen Innenzuschnitt eingehüllte Zigarettengruppe, in den teilweise gefalteten Zuschnitt 20a, 20b eingeschoben.

Die Materialbahn 24 kann der Zuschnittstation 26 auf verschiedenen Weise zugeführt werden. Bei dem Ausführungsbeispiel der Fig. 3 wird die Materialbahn 24 von einer gewickelten Bobine 68 abgezogen. Die Materialbahn 24 durchläuft sodann einen Bahnspeicher 69, in dem ein Materialvorrat gebildet wird, und zwar durch zick-zack-förmiges Zusammenfalten der Materialbahn 24. Knickstellen werden jeweils zwischen aufeinanderfolgenden Zuschnitten 20 gebildet, also im Bereich der Restverbindungen 25. Es entsteht dadurch ein ziehharmonikaartiges Gebilde mit einem verhältnismäßig großen Vorrat an Zuschnitten 20. Dieser befindet sich innerhalb eines im Querschnitt rechteckigen Speichergehäuses 70. Dieses ist aufrecht angeordnet. Am unteren Ende wird die Materialbahn 24 aus dem Speichergehäuse 70 herausgezogen und dabei wieder in die ebene Gestalt verformt.

Die Kapazität des Bahnspeichers 69 ist so gewählt, daß ausreichendes Material für den Weiterbetrieb der Verpackungsmaschine während des Auswechselns einer leergefahrenen Bobine 68 gegen eine volle zur Verfügung steht.

Nach dem Austritt aus dem Bahnspeicher 69 wird die Materialbahn 24 in eine horizontale Ebene gelenkt. Dabei durchläuft die Materialbahn 24 ein Leimaggregat 71. Dieses besteht in herkömmliches Weise aus Leimwalzen und einem Leimbehälter zum Aufbringen von Leimstellen auf die Zuschnitte 20.

Es folgt sodann eine ebenfalls horizontal verlaufende Faltbahn 72. Im Bereich derselben erfolgt eine Teilfaltung der Zuschnitte 20 innerhalb der Materialbahn 24 bei kontinuierlichem Transport derselben. Zum einen wird im Bereich der Faltbahn 72 der Kragen 21 aus der gestreckten Ausgangsposition gemäß Fig. 1 in die packungsgerechte Relativstellung gemäß Fig. 2 gefaltet. Dazu ist eine Relativbewegung des Kragens 21 in Richtung Vorderwand 23 des Zuschnitts 20 erforderlich unter Z-förmiger Faltung der Stege 22.

Dieser Faltvorgang wird durch ortsfeste Faltorgane der Faltbahn 72 bewirkt, an denen die zu faltenden Teile des Zuschnitts 20 während des Transports entlanggleiten.

Die Faltbahn 72 besteht zu diesem Zweck im wesentlichen aus einer Oberführung 73 und einer Unterführung 74. Zwischen diesen mit geringem Abstand voneinander angeordneten Führungen 73, 74 wird die Materialbahn 24 transportiert. Eine seitliche Faltkante 75 dient zur Anlage des Kragens 21. Dieser gleitet an der Faltkante 75 entlang. An der gegenüberliegenden Seite erstreckt sich eine Gegenkante 79 entlang der Faltbahn 72. An dieser stützt sich das zum Kragen 21 gegenüberliegende Ende der Zuschnitte 20 bzw. der Materialbahn 24 ab. Faltkante 75 und Gegenkante 79 sind bei diesem Ausführungsbeispiel an der Oberführung 73 angebracht, die ihrerseits mit einer seitlichen Wange 80 des Maschinengestells verbunden ist.

Die Form der Faltkante 75 verändert sich längs der Förderstrecke innerhalb der Faltbahn 72 derart, daß der Kragen 21 zunehmend aus der zunächst gestreckten Lage gemäß Fig. 1 in die versetzte gemäß Fig. 2 verschoben wird. Ist diese Position erreicht, verläßt die Materialbahn 24 den Bereich der durch Faltkante 75 und Gegenkante 79 definierten Faltbahn 72. Durch obere und untere Druckwalzen 81, 82 wird die Faltstellung des Kragens 21 gemäß Fig. 2 stabilisiert.

Die Gegenkante 79 zur Abstützung der Materialbahn 24 hat ebenfalls die Funktion eines Faltorgans. Während des Transports der Materialbahn 24 wird fortlaufend ein auf der zum Kragen 21 gegenüberliegenden Seite des Zuschnitts 20 angeordneter Innenlappen 83 aus der gestreckten Ausgangsposition gemäß Fig. 1 gegen die Innenseite des Zuschnitts 20, nämlich einer Deckelvorderwand 84, gefaltet. Zu diesem Zweck ist die Gegenkante 79 so ausgebildet, daß sie aus einer flachen, gestreckten Position über eine aufrechte, nach unten gerichtete Zwischenstellung (Fig. 9) in eine nach innen gerichtete spitzwinklige Position (Fig. 10) über die Förderstrecke der Materialbahn 24 hinweg verformt wird. Die Unterführung 74 ist auf der der Gegenkante 79 zugekehrten Seite mit einem angeschärften Rand 85 ausgebildet, so daß in der Endphase des Faltvorgangs für den Innenlappen 83 ein Spalt entsteht, in dem der spitzwinklig gefaltete Innenlappen 83 Aufnahme findet. Auch diese fortlaufende Faltung der Materialbahn 24 wird anschließend stabilisiert durch weitere Druckwalzen 86, 87, die auf denselben Wellen angeordnet wie die Druckwalzen 81, 82.

Die in vorstehender Weise durch Teilfaltungen vorbereitete Materialbahn 24 gelangt über einen Ausgleichsspeicher 88 zur Zuschnittstation 26. Diese liegt auf einer der Höhe nach versetzten Ebene zur Faltbahn 72. Der Ausgleichsspeicher 88, der im Querschnitt als Vierkantrohr (rechteckig) ausgebildet ist, befindet sich im Bereich zwischen Zuschnittstation 26 und Faltbahn 72 in schräggerichteter Anordnung.

Innerhalb des Ausgleichsspeichers 88 wird ständig durch zeitweilige Zick-zack-Faltung der Materialbahn 24 ein Speicher gebildet, der die Aufgabe hat, den Übergang von der kontinuierlichen Förderung der Materialbahn 24 im Bereich der Faltbahn 72 zum taktweisen Transport im Bereich der Zuschnittstation 26 zu bewirken. Die Zick-zack-Form der Materialbahn 24 verändert sich dabei fortlaufend (siehe zwei Stellungen in Fig. 13).

Eine Alternative für die Bildung einzelner Zuschnitte 20 bzw. 20a, 20b durch Abscheren von der Materialbahn 24 ist in Fig. 12 gezeigt.

Die Materialbahn 24 wird bei diesem Ausführungsbeispiel nach Verlassen des Ausgleichsspeichers 88 durch Förderwalzen 89 der Zuschnittstation 26 zugeführt.

In der Zuschnittstation 26 befindet sich ein Trennaggregat 90 unmittelbar oberhalb des Faltrevolvers 40. Das Trennaggregat 90 besteht aus feststehenden Führungskörpern, nämlich Seitenführungen 91 und 92 sowie einer Mittenführung 93. Die vorgenannten Führungen sind mit aufrechten Gleitflächen 94 versehen, an denen bei der Abwärtsbewegung der Zuschnitte 20a, 20b seitliche Zuschnitteile entlanggleiten und in eine aufrechte Position gefaltet werden, wie bereits im Zusammenhang mit dem vorstehenden Ausführungsbeispiel beschrieben.

Zu den Trennaggregaten 90 gehören weiterhin Schermesser 95 und 96. Das mittige Schermesser 95 ist in einer Vertikalebene auf- und abbewegbar, die der Trennebene zwischen den beiden gleichzeitig zu verarbeitenden Zuschnitten 20a, 20b entspricht. Durch Abwärtsbewegung des Schermessers 95 werden die Zuschnitte 20a, 20b im Zusammenwirken mit durch einen Schlitz 97 in der Mittenführung 93 gebildete Scherkanten 98 und 99 voneinander getrennt.

Die Abtrennung der beiden Zuschnitte 20a, 20b von der nachfolgenden Materialbahn 24 erfolgt durch das Schermesser 96 im Zusammenwirken mit einer ortsfesten Scherkante 100, die durch eine Ausnehmung im Bereich der Seitenführung 92 gebildet ist. Auf dieser bzw. auf einer mit der Seitenführung 92 verbundenen Platte 101 wird die Materialbahn 24 dem Trennaggregat 90 zugeführt.

Der Zuschnittstation 26 dieses Ausführungsbeispiels ist ein Doppelstempel 102 zugeordnet. Dessen Einzelstempel 103, 104 erfassen bei Abwärtsbewegung aus der in Fig. 12 gezeigten oberen Ausgangsstellung jeweils einen Zuschnitt 20a, 20b, bewegen diesen durch die mundstückartig angeordneten Führungen 91, 92, 93 hindurch bis in die zugeordnete Revolvertasche 41, 42. In diesen werden die Zuschnitte 20a, 20b durch den Doeppelstempel 102 in der bereits beschriebenen Faltstellung abgelegt.

Eine weitere Variante der erfindungsgemäßen Vorrichtung (Verpackungsmaschine) ist schematisch in Fig. 13 gezeigt. Die Zuschnittstation 26 ist hier in gleicher Weise ausgebildet wie bei dem Ausführungsbeispiel der Fig. 12. Die Besonderheit liegt in der Speicherung und Zuführung der Materialbahn zu der Zuschnittstation 26.

Wie ersichtlich, sind Zuschnittstapel 105 als Vorrat gebildet. Die Zuschnittstapel 105 entstehen durch zick-zack-förmige Faltung einer längeren Materialbahn. Dadurch ist eine große Anzahl von zusammenhängenden Zuschnitten 20 raumsparend speicherbar. Bei dem vorliegenden Ausführungsbeispiel sind mehrere Zuschnittstapel 105 auf einem gemeinsamen, als Förderband ausgebildeten Stapelförderer 106 in Dichtlage nebeneinander angeordnet. Die Zuschnittstapel 105 werden nacheinander in eine Entnahmestation 107 gefördert. Diese wird bei dem vorliegenden Ausführungsbeispiel durch eine feststehende, aufrechte Anschlagwand 108 für den vorderen, jeweils abzubauenden Zuschnittstapel 105 gebildet.

Die Materialbahn 24 wird unter Beseitigung der zick-zack-förmigen Faltung fortlaufend von dem Zuschnittstapel 105 in der Entnahmestation 107 abgezogen. Die Materialbahn 24 wird sodann über Umlenkwalzen 109 hindurch- und der Zuschnittstation 26 zugefördert.

Die mehreren im Materialspeicher, nämlich auf dem Stapelförderer 106 angeordneten Zuschnittstapel 105 sind vorzugsweise aus einer gemeinsamen, zusammenhängenden Materialbahn 24 gebildet. Jeweils ein unterer Zuschnitt 20 eines Zuschnittstapels 105 ist über einen Bahnabschnitt (nicht gezeigt) mit dem oberen Zuschnitt 20 des nächstfolgenden Zuschnittstapels 105 verbunden. Es kann so ohne manuelle Eingriffe der sehr umfängliche Speicher an Zuschnitten 20 durch fortlaufenden Abbau der Zuschnittstapel 105 verbraucht werden. Es kann dann eine neue Gruppe von Zuschnittstapeln 105 auf den Stapelförderer 106 aufgesetzt werden.

### Bezugszeichenliste:

## Patentansprüche

1. Verfahren zum Herstellen von Packungen, insbesondere von Zigaretten-Packungen aus Zuschnitten (20,20a,20b), die als Materialbahn (24) zugeführt werden und innerhalb derselben durch Teil- oder Restverbindungen zusammenhängen und die nach dem Abtrennen von der Materialbahn (24) einem Faltorgan (40), insbesondere einem Faltrevolver, zugeführt, sodann gefaltet und befüllt werden, **dadurch gekennzeichnet,** daß die Zuschnitte (20, 20a, 20b) in Richtung quer zur Ebene derselben durch Abscheren von der Materialbahn (24) abgetrennt und Richtung des Abtrennens dem Faltorgan (40) zugeführt werden.

2. Verfahren nach Anspruch 1, dadurch gekennzeichnet, daß die Materialbahn (24) in horizontaler Ebene zugeführt, die Zuschnitte (20; 20a, 20b) durch eine abwärts gerichtete Abscherbewegung abgetrennt und ohne Querverschiebung dem Faltorgan zugeführt werden.

3. Verfahren nach Anspruch 1 oder 2, dadurch gekennzeichnet, daß die Zuschnitte (20; 20a, 20b) nach dem Abscheren bzw. durch die Abscherbewegung einem Zwischenförderer, insbesondere einem um eine horizontale Achse drehbaren Zuschnitt- Revolver (43) zugeführt und durch diesen in eine Position benachbart zum Faltorgan (40), insbesondere oberhalb desselben, transportiert werden.

4. Verfahren nach Anspruch 1 sowie einem oder mehreren der weiteren Ansprüche, dadurch gekennzeichnet, daß die Zuschnitte (20; 20a, 20b) innerhalb der Materialbahn (24), insbesondere während des Transports derselben, teilweise vorgefaltet werden, vorzugsweise durch Falten eines Innenlappens (83) einer Deckelvorderwand (84) und/oder durch Z-förmiges Falten eines einstückig mit dem Zuschnitt (20; 20a, 20b) verbundenen Kragens (21).

5. Verfahren nach Anspruch 1 sowie einem oder mehreren der weiteren Ansprüche, dadurch gekennzeichnet, daß mehrere, insbesondere zwei Zuschnitte (20; 20a, 20b) gleichzeitig von der Materialbahn (24) abgetrennt und vorzugsweise gleichzeitig voneinander getrennt werden.

6. Vorrichtung zum Herstellen von Packungen, insbesondere von Zigaretten- Packungen aus als Materialbahn durch Teil- oder Restverbindungen zusammenhängenden Zuschnitten (20,20a,20b), die zur Vereinzelung einer Zuschnittstation zuführbar und in dieser von der Materialbahn (24) bzw. voneinander trennbar und einem Faltaggregat, zum Beispiel einem Faltrevolver, zuführbar sind, **gekennzeichnet** durch ein quer zur Ebene der Materialbahn (24) bewegbares Trennorgan (28) durch dessen Bewegung die Zuschnitte durch Abscheren von der Materialbahn, abtrennbar sind.

7. Vorrichtung nach Anspruch 6, dadurch gekennzeichnet, daß die Zuschnitte (20; 20a, 20b) durch wenigstens ein auf- und abbewegbares Scherorgan, insb. ein Trennstempel (29) mit Stempelplatten (30, 31), relativ zu einem feststehenden Gegenorgan (Gegenplatte 32) abtrennbar sind, wobei die Zuschnitte (20; 20a, 20b) derart auf die Trennorgane (28) ausgerichtet sind, daß die Trennung im Bereich zwischen benachbarten Zuschnitten (20; 20a, 20b) bzw. im Bereich von Restverbindungen (25) zwischen diesen erfolgt.

8. Vorrichtung nach Anspruch 6 oder 7, dadurch gekennzeichnet, daß zum gleichzeitigen Abtrennen von wenigstens zwei Zuschnitten (20a, 20b) von der Materialbahn (24) eine entsprechende Anzahl von Scherorganen, insb. Stempelplatten (30, 31) relativ zu mehreren feststehenden Gegenorganen (Gegenplatte 32, Schersteg 34) bewegbar sind, derart, daß mehrere Zuschnitte (20a, 20b) von der Materialbahn (24) und voneinander trennbar sind.

9. Vorrichtung nach Anspruch 8 sowie einem oder mehreren der weiteren Ansprüche, dadurch gekennzeichnet, daß die gleichzeitig von der Materialbahn (24) und voneinander getrennten Zuschnitte (20a, 20b) nach der Trennung auseinander bewegbar sind auf einen dem weiteren Verpackungsvorgang entsprechenden Abstand voneinander, vorzugsweise durch Auseinanderbewegen von die Zuschnitte haltenden Stempelplatten (30, 31).

10. Vorrichtung nach Anspruch 8 sowie einem oder mehreren der weiteren Ansprüche, dadurch gekennzeichnet, daß zum Trennen von zwei benachbarten Zuschnitten (20a, 20b) voneinander zwischen den Stempelplatten (30, 31) als Gegenorgan ein feststehender Schersteg (34) in der Ebene zwischen den beiden Zuschnitten (20a, 20b) angeordnet ist.

11. Vorrichtung nach Anspruch 6 sowie einem oder mehreren der weiteren Ansprüche, dadurch gekennzeichnet, daß die Zuschnitte (20; 20a, 20b) nach dem Abtrennen von der Materialbahn (24) durch die Trennorgane (28) (Stempelplatten 30, 31) in Richtung der Scherbewegung weiterförderbar sind bis zur Übergabe an den Faltrevolver (40) durch einen diesem vorgeordneten Zwischenförderer (Zuschnittrevolver 43).

12. Vorrichtung nach Anspruch 11 sowie einem oder mehreren der weiteren Ansprüche, dadurch gekennzeichnet, daß der Zuschnittrevolver (43) mehrere polygonartig angeordnete, ebene Anlageflächen (52) zur flächigen Anlage eines Zuschnitts (20; 20a, 20b) aufweist, wobei die Zuschnitte (20; 20a, 20b) an den Anlageflächen (52) durch Saugbohrungen (44) gehalten sind.

13. Vorrichtung nach Anspruch 11 sowie einem oder mehreren der weiteren Ansprüche, dadurch gekennzeichnet, daß der Zuschnittrevolver (43) im Bereich der Anlageflächen (52) Ausnehmungen (48, 49) aufweist, die eine geringere Breite haben als die Zuschnitte (20; 20a, 20b), wobei die Zuschnitte (20; 20a, 20b) mit Randbereichen, insbesondere mit seitlichen Faltlappen, an den zwischen den Ausnehmungen (48, 49) gebildeten Anlageflächen (52) anliegen.

14. Vorrichtung nach Anspruch 12 sowie einem oder mehreren der weiteren Ansprüche, dadurch gekennzeichnet, daß die Zuschnitte (20; 20a, 20b) horizontal gerichteten Anlageflächen (52) an der Oberseite des Zuschnittrevolvers (43) zuführbar und im Bereich ebenfalls horizontal gerichteter Anlageflächen (52) an der Unterseite des Zuschnittrevolvers (43) von diesem abhebbar sind, insbesondere durch innerhalb des Zuschnittrevolvers (43) angeordnete, in Radialrichtung bewegbare Übergabestempel (45, 46) die von innen her durch die Ausnehmungen (48, 49) hindurchtreten unter Mitnahme der an der Außenseite des Zuschnittrevolvers (43) anliegenden Zuschnitte (20; 20a, 20b) zur Übergabe an den Faltrevolver (40).

15. Vorrichtung nach Anspruch 6 sowie einem oder mehreren der weiteren Ansprüche, dadurch gekennzeichnet, daß die Materialbahn (24) der Zuschnittstation (26) kontinuierlich zuförderbar ist, wobei der Zuschnittstation (26) ein Ausgleichsspeicher (88) vorgeordnet ist, in dessen Bereich die Materialbahn (24) zeitweilig zick-zack-förmig faltbar ist zum Übergang in eine taktweise Förderung im Bereich der Zuschnittstation 26.

16. Vorrichtung nach Anspruch 6 sowie einem oder mehreren der weiteren Ansprüche, dadurch gekennzeichnet, daß die Materialbahn (24) eine Faltbahn (72) durchläuft, in deren Bereich randseitige Teile der Zuschnitte (20; 20a, 20b) während des Transports der Materialbahn (24) durch feststehende Faltorgane faltbar sind, insbesondere ein Innenlappen (83) sowie ein Kragen (21) im Bereich der Verbindung desselben mit dem Zuschnitt (20; 20a, 20b).

17. Vorrichtung nach Anspruch 16 sowie einem oder mehreren der weiteren Ansprüche, dadurch gekennzeichnet, daß zur Z-förmigen Faltung einer Verbindung (Stege 22) zwischen Kragen (21) und Zuschnitt (20; 20a, 20b) eine seitliche Faltkante (75) auf den freien, seitlichen Rand des Kragens (21) einwirkt, wobei durch die Form der Faltkante (75) der Kragen (21) infolge der Transportbewegung relativ zum Zuschnitt (20; 20a, 20b) verschiebbar ist unter Z-förmiger Faltung der Stege (22).

18. Vorrichtung nach Anspruch 16 sowie einem oder mehreren der weiteren Ansprüche, dadurch gekennzeichnet, daß die Innenlappen (83) der Zuschnitte (20; 20a, 20b) im Bereich der Faltbahn (72) durch eine zur Faltkante (75) gegenüberliegende Gegenkante (79) faltbar ist, die in Förderrichtung der Materialbahn (24) aus einer horizontal gerichteten Querschnittsform über eine aufrechte Anordnung bis in eine um (annähernd) 180° nach innen gerichtete Querschnittsstellung geformt ist.

19. Vorrichtung nach Anspruch 16 sowie einem oder mehreren der weiteren Ansprüche, dadurch gekennzeichnet, daß die im Bereich der Faltbahn (72) gefalteten Teile der Zuschnitte (20; 20a, 20b) durch Druckorgane, insbesondere Druckwalzen (81, 82; 86, 87), am Ausgang der Faltbahn (72) stabilisierbar sind.

20. Vorrichtung nach Anspruch 6 sowie einem oder mehreren der weiteren Ansprüche, dadurch gekennzeichnet, daß die durch Trennorgane (28) abgetrennten Zuschnitte (20; 20a, 20b) unmittelbar durch Druckorgane (Einzelstempel 103, 104) in Revolvertaschen (41, 42) des Faltrevolvers (40) einführbar sind, wobei die Zuschnitte (20; 20a, 20b) bei der Abwärtsbewegung durch mundstückartig angeordnete Führungskörper (Seitenführungen 91, 92; Mittenführung 93) hindurchbewegbar sind, durch die seitliche Teile der Zuschnitte bzw. Bodenwand, Vorderwand etc. in eine aufrechte Stellung faltbar sind.

21. Vorrichtung nach Anspruch 6 sowie einem oder mehreren der weiteren Ansprüche, dadurch gekennzeichnet, daß die Materialbahn (24) durch Abziehen von Zuschnittstapeln (105) aus zick-zack-förmig gefalteten Zuschnitten (20) durch Strecken gebildet ist, wobei die Zuschnittstapel (105) nacheinander einer Entnahmestation (107) zuführbar sind.

## Claims

1. Process for the production of packs, especially cigarette packs from blanks (20, 20a, 20b) which are fed as a web of material (24) and are joined together within this by means of part or residual connections and which, after being severed from the web of material (24), are fed to a folding member (40), especially a folding turret, and are then folded and filled, characterized in that the blanks (20, 20a, 20b) are severed by shearing from the web of material (24) in the direction transverse relative to the plane of these and are fed to the folding member (40) in the severing direction.

2. Process according to Claim 1, characterized in that the web of material (24) is fed in a horizontal plane, and the blanks (20; 20a, 20b) are severed as a result of a downwardly directed shearing movement and are fed to the folding member without any transverse shift.

3. Process according to Claim 1 or 2, characterized in that, after the shearing or as a result of the shearing movement, the blanks (20; 20a, 20b) are fed to an intermediate conveyor, especially a blank turret (43) rotatable about a horizontal axis, and are transported by this into a position adjacent to the folding member (40), especially above this.

4. Process according to Claim 1 and one or more of the further claims, characterized in that the blanks (20; 20a, 20b) are partially prefolded within the web of material (24), especially during the transport of this, preferably as a result of the folding of an inner tab (83) of a lid front wall (84) and/or as a result of Z-shaped folding of a collar (21) connected in one piece to the blank (20; 20a, 20b).

5. Process according to Claim 1 and one or more of the further claims, characterized in that a plurality of, especially two blanks (20; 20a, 20b) are simultaneously severed from the web of material (24) and preferably simultaneously severed from one another.

6. Apparatus for the production of packs, especially cigarette packs from blanks (20, 20a, 20b) which are joined together as a web of material by means of part or residual connections and which can be fed to a blank station for individual separation and in the latter severed from the web of material (24) and from one another and fed to a folding unit, for example a folding turret, characterised by a severing member (28) movable transversely relative to the plane by means of the movement of which the blanks can be severed from the web of material.

7. Apparatus according to Claim 6, characterized in that the blanks (20; 20a, 20b) can be severed by means of at least one shearing member, especially a severing ram (29) with ram plates (30, 31) movable up and down, in relation to a stationary countermember (counterplate 32), the blanks (20; 20a, 20b) being aligned with the severing members (28) in such a way that severing takes place in the region between adjacent blanks (20; 20a, 20b) or in the region of residual connections (25) between these.

8. Apparatus according to Claim 6 or 7, characterized in that, for the simultaneous severing of at least two blanks (20a, 20b) from the web of material (24), a corresponding number of shearing members, especially ram plates (30, 31) are movable in relation to a plurality of stationary countermembers (counterplate 32, shearing web 34), in such a way that a plurality of blanks (20a, 20b) can be severed from the web of material (24) and from one another.

9. Apparatus according to Claim 8 and one or more of the further claims, characterized in that the blanks (20a, 20b) simultaneously severed from the web of material (24) and from one another can, after being severed, be moved apart to a distance from one another corresponding to the further packaging operation, preferably as a result of the moving apart of ram plates (30, 31) holding the blanks.

10. Apparatus according to Claim 8 and one or more of the further claims, characterized in that, for severing two adjacent blanks (20a, 20b) from one another, a stationary shearing web (34) is arranged as a counter-member between the ram plates (30, 31) in the plane between the two blanks (20a, 20b).

11. Apparatus according to Claim 6 and one or more of the further claims, characterized in that the blanks (20; 20a, 20b), after being severed from the web of material (24) by the severing members (28) (ram plates 30, 31), can be conveyed further in the direction of the shearing movement until they are transferred to the folding turret (40) by means of an intermediate conveyor (blank turret 43) preceding the latter.

12. Apparatus according to Claim 11 and one or more of the further claims, characterized in that the blank turret (43) has a plurality of plane bearing faces (52) arranged in a polygonal manner, for the bearing of a blank (20; 20a, 20b) on their surface, the blanks (20; 20a, 20b) being held on the bearing faces (52) by means of suction bores (44).

13. Apparatus according to Claim 11 and one or more of the further claims, characterized in that, in the region of the bearing faces (52), the blank turret (43) has recesses (48, 49) which have a smaller width than the blanks (20; 20a, 20b), the blanks (20; 20a, 20b) resting with edge regions, especially with lateral folding tabs, against the bearing faces (52) formed between the recesses (48, 49).

14. Apparatus according to Claim 12 and one or more of the further claims, characterized in that the blanks (20; 20a, 20b) can be fed to horizontally directed bearing faces (52) on the top side of the blank turret (43) and can be lifted off from the blank turret (43) in the region of likewise horizontally directed bearing faces (52) on the underside of the latter, especially by means of transfer rams (45, 46) which are arranged within the blank turret (43) and are movable in the radial direction and which pass through the recesses (48, 49) from inside, at the same time taking up the blanks (20; 20a, 20b) resting against the outer face of the blank turret (43), for transfer to the folding turret (40).

15. Apparatus according to Claim 6 and one or more of the further claims, characterized in that the web of material (24) can be conveyed continuously to the blank station (26), the blank station (26) being preceded by a compensating store (88), in the region of which the web of material (24) can temporarily be folded in a zigzag-shaped manner for the transition to intermittent conveyance in the region of the blank station (26).

16. Apparatus according to Claim 6 and one or more of the further claims, characterized in that the web of material (24) runs through a folding track (72), in the region of which edge parts of the blanks (20; 20a, 20b) can be folded by means of stationary folding members during the transport of the web of material (24), especially an inner tab (83) and a collar (21) in the region of the connection of the latter to the blank (20; 20a, 20b).

17. Apparatus according to Claim 16 and one or more of the further claims, characterized in that, for the Z-shaped folding of a connection (webs 22) between collar (21) and blank (20; 20a, 20b), a lateral folding edge (75) acts on the free lateral edge of the collar (21), and by virtue of the shape of the folding edge (75) the collar (21) can be shifted relative to the blank (20; 20a, 20b) as a result of the transport movement, the webs (22) at the same time being folded in a Z-shaped manner.

18. Apparatus according to Claim 16 and one or more of the further claims, characterized in that the inner tabs (83) of the blanks (20; 20a, 20b) can be folded in the region of the folding track (22) by means of a counter-edge (79) which is located opposite the folding edge (75) and which is formed in the conveying direction of the web of material (24) out of a horizontally directed cross-sectional form via a vertical arrangement into a cross-sectional position directed inwards at (approximately) 180°.

19. Apparatus according to Claim 16 and one or more of the further claims, characterized in that the parts of the blanks (20; 20a, 20b) folded in the region of the folding track (72) can be stabilised at the exit of the folding track (72) by means of pressure members, especially pressure rollers (81, 82; 86, 87).

20. Apparatus according to Claim 6 and one or more of the further claims, characterized in that the blanks (20; 20a, 20b) severed by severing members (28) can be introduced directly by means of pressure members (individual rams 103, 104) into turret pockets (41, 42) of the folding turret (40), and during the downward movement the blanks (20; 20a, 20b) can be moved through guide bodies (lateral guides 91, 92; middle guide 93) which are arranged in the manner of a mouthpiece and by which lateral parts of the blanks or the bottom wall, front wall, etc., can be folded into a vertical position.

21. Apparatus according to Claim 6 and one or more of the further claims, characterized in that the web of material (24) is formed as a result of extension by drawing off from blank stacks (105) consisting of blanks (20) folded in a zigzag-shaped manner, and the blank stacks (105) can be fed in succession to an extraction station (107).

## Revendications

1. Procédé de fabrication d'emballages, en particulier de paquets de cigarettes, à partir de flans (20; 20a, 20b), amenés sous forme de bande de matériau (24), ces flans étant attachés dans la bande de matériau par des liaisons partielles ou subsistantes et amenés à un organe de pliage (40), en particulier un revolver de pliage, après séparation d'avec la bande de matériau (24), puis pliés et remplis, caractérisé en ce que les flans (20; 20a, 20b) sont séparés en direction transversale par rapport à leur plan, par cisaillement par rapport à la bande de matériau (24) et amené à l'organe de pliage (40) dans la direction de la séparation.

2. Procédé selon la revendication 1, caractérisé en ce que la bande de matériau (24) est amenée dans un plan horizontal, les flans (20; 20a, 20b) étant amenés à l'organe de pliage séparément, par un mouvement de cisaillement orienté vers le bas et sans déplacement transversal.

3. Procédé selon la revendication 1 ou 2, caractérisé en ce que les flans (20; 20a, 20b), après cisaillement, ou du fait du mouvement de cisaillement, sont amenés à un transporteur intermédiaire, en particulier un revolver à flans (43) susceptible de tourner autour d'un axe horizontal et transportés au moyen de celui-ci, dans une position voisine de l'organe de pliage (40) en particulier au-dessus de celui-ci.

4. Procédé selon la revendication 1, ainsi que l'une ou plusieurs des autres revendications, caractérisé en ce que les flans (20; 20a, 20b) sont pré-pliés dans la bande de matériau (20a), en particulier pendant son transport, de préférence par pliage d'une languette intérieure (83) d'une paroi avant de couvercle (84) et ou par pliage en Z d'une collerette (21) reliéee d'un seul tenant aux flans (20; 20a, 20b).

5. Procédé selon la revendication 1, ainsi que l'une ou plusieurs des autres revendications, caractérisé en ce que plusieurs flans (20; 20a, 20b), en particulier deux, sont séparés simultanément de la bande de matériau (24) et séparés de préférence simultanément les uns des autres.

6. Dispositif de fabrication d'emballages, en particulier de paquets de cigarettes à partir de flans (20; 20a, 20b) assemblés, par des liaisons partielles ou subsistantes, sous forme de bande de matériau, susceptibles d'être amenés à un poste de flans pour individualisation et, dans celui-ci, d'être séparés les uns des autres ou de la bande de matériau (24) et amenés à un groupe de pliage, par exemple un revolver de pliage, caractérisé par un organe de séparation (28) déplaçable transversalement au plan de la bande de matériau (24), déplacement grâce auquel les flans sont susceptibles d'être séparés de la bande de matériau par cisaillement.

7. Dispositif selon la revendication 6, caractérisé en ce que les flans (20; 20a, 20b) peuvent être séparés par rapport à un organe conjugué (contreplaque 32) fixe au moyen d'au moins un organe de cisaillement susceptible de se déplacer en montée et en descente, en particulier un poinçon de séparation (29) à plaques d'estampage (30, 31), les flans (20; 20a, 20b) étant orientés sur l'organe de séparation (28) de telle façon que la séparation s'effectue dans la zone située entre des flans (20; 20a, 20b) voisins, ou dans la zone des liaisons subsistantes (25), entre ceux-ci.

8. Dispositif selon la revendication 6 ou 7, caractérisé en ce que, pour opérer une séparation simultanée d'au moins deux flans (20a, 20b) par rapport à la bande de matériau (24), un nombre correspondant d'organes de cisaillement correspondants, en particulier des plaques d'estampage (30,31), sont susceptibles d'être déplacés par rapport à plusieurs organes conjugués (contre-plaque 32), nervure de cisaillement (34) fixes de telle façon que plusieurs flans (20; 20b) puissent être séparés par rapport à la bande de matériau (24) et les uns par rapport aux autres.

9. Dispositif selon la revendication 8, ainsi que selon l'une ou plusieurs des autres revendications, caractérisé en ce que les flans (20a, 20b) séparés simultanément les uns par rapport aux autres et de la bande de matériau (24) sont susceptibles d'être déplacés séparément les uns des autres après séparation et placés les uns par rapport aux autres selon un espacement correspondant à la suite du processus d'emballage, de préférence par écartement des plaques de poinçon (30, 31) maintenant les flans.

10. Dispositif selon la revendication 8, ainsi que selon l'une ou plusieurs des autres des revendications caractérisé en ce que, pour opérer la séparation entre deux flans (20a, 20b) voisins, une nervure de cisaillement fixe (34) est disposée dans le plan entre les deux flans (20a, 20b), à titre d'organe conjugué, entre les plaques de poinçon (30, 31).

11. Dispositif selon la revendication 6, ainsi que selon l'une ou plusieurs des autres revendications caractérisé en ce que les flans (20; 20a, 20b), après séparation de la bande de matériau (24), par les organes de séparation (28) (plaque de poinçon 30, 31), sont susceptibles d'être transportés plus avant, dans la direction du mouvement de cisaillement, jusqu'au transfert au revolver de pliage (40), au moyen d'un transporteur intermédiaire (revolver à flans 43) placé en amont de celui-ci.

12. Dispositif selon la revendication 11, ainsi que selon l'une ou plusieurs des autres revendications, caractérisé en ce que le revolver à flans (43) présente plusieurs faces d'appui (52) planes, disposées en polygone, en vue de procurer un appui plat à un flan (20; 20a 20b), les flans (20; 20a; 20b) étant maintenus sur les faces d'appuis (52) au moyen de trous d'aspiration (44).

13. Dispositif selon la revendication 11, ainsi que selon une ou plusieurs des autres revendications, caractérisé en ce que le revolver à flans (43) présente, dans la zone des faces d'appuis (52), des évidements (48, 49), ayant une largeur inférieure à celle des flans (20; 20a, 20b), les flans (20; 20a, 20b) appuyant, par les zones marginale, en particulier à l'aide de languettes de pliage latérales, sur les faces d'appui (52) formées entre les évidements (48, 49).

14. Dispositif selon la revendication 12, ainsi que selon l'une ou plusieurs des autres revendications, caractérisé en ce que les flans (20; 20a, 20b) présentent des faces d'appui (52) orientées horizontalement et sont susceptibles d'être amenés en face supérieure du revolver à flans (43) et d'être soulevées de celui-ci, dans la zone des faces d'appui (52) également orientées horizontalement, en face inférieure du revolver à flan (43), en particulier au moyen de poinçons de transfert (45, 46) disposés à l'intérieure du revolver à flan (43) et déplaçables dans la direction radiale et passant, depuis l'intérieur, à travers les évidements (48, 49) en entraînant les flans (20; 20a, 20b) appuyant en face extérieure du revolver à flans (43), en vue d'assurer le transfert au revolver de pliage (40).

15. Dispositif selon la revendication 6 ainsi que selon une ou plusieurs des autres revendications, caractérisé en ce que la bande de matériau (24) est susceptible d'être amenée au poste des flans (26) de façon continue, un stockage compensateur (88) étant prévu en amont du poste des flans (26), dans la zone duquel la bande de matériau (24) est susceptible d'être pliée temporairement en zig-zag, en vue d'assurer le passage à un transfert cadencé, dans la zone du poste des flans (26).

16. Dispositif selon la revendication 6, ainsi que selon une ou plusieurs des autres revendications, caractérisé en ce que la bande de matériau (24) traverse une bande de pliage (72), dans la zone duquel des zones marginales des flans (20; 20a, 20b) sont susceptibles d'être pliées, pendant le transport de la bande de matériau (24), au moyen d'organes de pliage fixes, en particulier une languette intérieure (83) ainsi qu'une collerette (21), dans la zone de leurs liaisons avec le flan (20; 20a, 20b).

17. Dispositif selon la revendication 16, ainsi que selon l'une ou plusieurs des autres revendications, caractérisé en ce que, pour opérer le pliage en Z d'une liaison (nervure 22), entre la collerette (21) et le flan (20; 20a, 20b), une arête de pliage latérale (75) agit sur la bordure libre latérale de la collerette (21), la collerette (21) étant susceptible d'être déplacée du fait de la forme de l'arête de pliage (75), suite au déplacement de transport par rapport au flan (20; 20a, 20b), en produisant le pliage en Z des nervures (22).

18. Dispositif selon la revendication 16, ainsi que selon l'une ou plusieurs des autres revendications, caractérisé en ce que les languettes intérieures (83) des flans (20; 20a, 20b) sont susceptibles d'être pliées dans la zone de la bande de pliage (72), au moyen d'une arête conjuguée (79) placée en regard de l'arête de pliage (75) et qui, dans la direction du transport de la bande de matériau (24), est en forme de section transversale orientée horizontalement, en passant par un agencement debout, jusqu'à être orientée vers l'intérieur repliée de (à peu près) 180°

19. Dispositif selon la revendication 16, ainsi que selon l'une ou plusieurs des autres revendications, caractérisé en ce que les parties pliées dans la zone de la bande de pliage (72) des flans (20; 20a, 20b) peuvent être stabilisée à la sortie de la bande de pliage (72), au moyen d'organes de pression, en particulier de rouleaux de pression (81, 82; 86, 87).

20. dispositif selon la revendication 6 ainsi que selon l'une ou plusieurs des autres revendications, caractérisé en ce que les flans (20; 20a, 20b) séparés par des organes de séparation (28) sont susceptibles d'être introduits directement, au moyen d'organes de pression (poinçons individuels 103, 104) dans des poches de revolver (41, 42) du revolver de pliage (40), les flans (20; 20a, 20b) étant susceptibles d'être passés, lors du déplacement de descente, à travers des corps de guidage (guidages latéraux 91, 92; guidage central 93) disposés en forme de pièce d'embouchure et sont susceptibles d'être pliés dans une position érigée verticalement, au moyen des parties latérales des flans, respectivement la paroi de fond, la paroi avant etc.

21. Dispositif selon la revendication 6, ainsi que selon l'une ou plusieurs des autres revendications, caractérisé en ce que la bande de matériau (24) est formée par extraction à partir de piles de flans (105), composées de flans (20) pliés en zig-zag, par étirage à plat, les piles de flans (105) étant susceptibles d'être amenées les unes après les autres à un poste de prélèvement (107).
